# FASCICULE DE BREVET EUROPEEN

(11) **EP 0 759 124 B1**
(45) Date de publication et mention de la délivrance du brevet: **08.09.1999**
(21) Numéro de dépôt: 95920136.9
(22) Date de dépôt: 11.05.1995
(51) Int. Cl.: F04B 43/12

(54) **DISPOSITIF DE POMPE PERISTALTIQUE**
PERISTALTISCHE PUMPE
PERISTALTIC PUMP DEVICE

(30) Priorité: 11.05.1994 FR 9405794
(43) Date de publication de la demande: 26.02.1997
(73) Titulaire: DEBIOTECH S.A., 1000 Lausanne 9 (CH)
(72) Inventeur: NEFTEL, Frédéric, CH-1000 Lausanne 9 (CH); BOUVIER, Bernard, F-95610 Eragny (FR)
(74) Mandataire: Dronne, Guy
(86) Numéro de dépôt international: FR9500617
(87) Numéro de publication internationale: WO9531643

(56) Documents cités:
- FR-A- 2 644 212
- US-A- 4 178 138
- US-A- 4 548 553
- US-A- 4 705 464

## Description

La présente invention a pour objet un dispositif de pompe péristaltique et un élément de pompe péristaltique.

Les pompes péristaltiques sont notamment, mais non exclusivement, utilisées dans le domaine médical pour délivrer des médicaments sous forme liquide, par exemple pour des perfusions avec un débit très régulier.

De façon classique, par exemple comme cela est décrit dans les demandes de brevet français Nos. 2 383 333 ou 2 644 212, ces pompes se composent d'un ensemble moteur et d'une cassette. La cassette est constituée essentiellement par un tube dans lequel circule le liquide à pomper, ce tube étant déformable et plaqué contre une paroi. A l'intérieur d'une boucle que forme ce tube, on trouve une pluralité de galets qui sont globalement entraînés en rotation sur eux-mêmes, ces galets écrasant ponctuellement le tube. L'entraînement des galets est obtenu par la rotation de l'arbre de l'ensemble moteur lorsque la cassette est montée sur ce dernier. Entre ces points d'écrasement, on définit dans le tube des chambres remplies de liquide, la rotation des galets provoquant le déplacement de ces chambres depuis l'entrée du tube jusqu'à sa sortie. On obtient ainsi le transfert du liquide de l'entrée du tube vers sa sortie avec un débit très précis et qui dépend d'une part du volume du tube entre deux points d'écrasement et bien sûr de la vitesse de rotation de l'ensemble des galets.

On comprend qu'entre deux opérations d'administration de médicaments la partie moteur de la pompe peut être conservée mais que le tube devant bien sûr être changé, c'est en réalité l'ensemble de la cassette qui doit être changé. Or cette cassette comporte non seulement le tube mais également les galets d'entraînement dont l'usinage doit être très précis pour obtenir effectivement une grande précision de pompage. En d'autres termes, le coût de la cassette tout en étant réduit par rapport à celui de l'ensemble moteur n'en est pas moins non négligeable.

Le document US 4 705 464 décrit une pompe péristaltique dont les principales caractéristiques sont reprises dans le préambule de la revendication 1.

Un premier objet de la présente invention est de fournir un dispositif de pompe péristaltique dans lequel ce qu'on a appelé la cassette et qui doit être jetée après chaque utilisation présente une structure plus simple et donc un coût plus réduit.

Pour atteindre ce but, le dispositif de pompe péristaltique selon l'invention se caractérise en ce qu'elle comprend :
un premier ensemble comportant :
- des moyens d'entraînement en rotation,
- un arbre entraîné en rotation par lesdits moyens d'entraînement et présentant une extrémité libre,
- un boîtier présentant une cavité dans laquelle fait saillie l'extrémité libre dudit arbre,
- une pluralité de galets, chaque galet présentant un axe de pivotement et une face latérale active de révolution autour dudit axe, et
- des moyens de montage desdits galets comprenant :
   . un plateau monté déplaçable dans ladite cavité selon l'axe dudit arbre et présentant un orifice apte à laisser passer l'extrémité libre dudit arbre,
   . des moyens mobiles en rotation autour de la direction de l'axe dudit arbre par rapport audit plateau, lesdits moyens mobiles comprenant des moyens pour sensiblement immobiliser en translation lesdits galets par rapport audit plateau selon la direction de leurs axes de pivotement et pour maintenir l'axe de pivotement desdits galets parallèles audit axe de l'arbre, pour autoriser la rotation de chaque galet et pour guider en translation selon des directions rayonnantes les axes desdits galets ; et
   un deuxième ensemble indépendant du premier comprenant :
   - une paroi comportant au moins une portion cylindrique, et
   - une conduite tubulaire déformable solidaire de la face interne de ladite paroi,
par quoi, en engageant ledit deuxième ensemble autour des galets du premier ensemble, la paroi latérale desdits galets vient au contact de ladite conduite tubulaire en se déplaçant vers l'axe de rotation des moyens de montage de telle manière qu'une partie de chaque galet soit disposée en regard dudit orifice, et par quoi, en enfonçant lesdits moyens de montage dans la cavité dudit premier ensemble, l'extrémité libre dudit arbre pénètre à travers ledit orifice de telle manière que sa paroi latérale vienne au contact de la paroi latérale desdits galets en écartant lesdits galets dudit axe de l'arbre selon les directions rayonnantes en provoquant l'écrasement localisé de ladite conduite tubulaire entre lesdits galets et ladite paroi du deuxième ensemble.

On comprend que ce qui est appelé deuxième ensemble constitue l'équivalent d'une partie de la cassette de l'art antérieur et sera appelé l'insert. Celui-ci a une structure très simple puisqu'il se réduit à une portion de paroi munie de préférence d'un couvercle et de la portion de tubulure déformable qui coopère avec les galets. Cette structure est donc très simple et peu onéreuse. On comprend que l'ensemble de galets fait partie intégrante du premier ensemble, c'est-à-dire du dispositif moteur, celui-ci n'étant bien sûr pas changé entre deux utilisations de la pompe péristaltique.

On comprend également que, grâce à la présence du plateau et des moyens de montage, il est possible de choisir des diamètres de galets différents d'une pompe à une autre, ce qui permet de modifier le débit de la pompe pour une vitesse de rotation donnée. Bien entendu, il faut adapter le diamètre de l'arbre moteur d'entraînement au diamètre des galets pour assurer le contact entre l'arbre et les galets.

Selon un mode préféré de mise en oeuvre du dispositif de pompe, ladite cavité du boîtier du premier ensemble est sensiblement cylindrique de révolution autour dudit arbre et comporte un fond, et il se caractérise en ce que ladite cavité comporte en outre des moyens de guidage en translation dudit plateau selon la direction dudit arbre, et en ce qu'elle est munie de moyens élastiques interposés entre ledit fond et ledit plateau tendant à écarter ledit plateau dudit fond.

De préférence également, lesdits moyens de montage des galets comprennent une plaque montée libre en rotation sur ledit plateau autour de l'axe de l'orifice dudit plateau et munie d'un passage en regard dudit orifice apte à laisser passer ledit arbre.

L'invention concerne également un élément de pompe péristaltique destiné à coopérer avec une conduite tubulaire déformable (22) ayant un axe longitudinal présentant une position en forme d'arc de cercle, comprenant :
- des moyens d'entraînement en rotation (36),
- un arbre (38) entraîné en rotation par lesdits moyens d'entraînement et présentant une extrémité libre (40),
- un boîtier (32) présentant une cavité (34) dans laquelle fait saillie l'extrémité libre dudit arbre,
- une pluralité de galets (48), chaque galet présentant un axe de pivotement et une face latérale (80) active de révolution autour dudit axe, et
- des moyens de montage desdits galets comprenant un plateau (50) monté déplaçable dans ladite cavité selon l'axe dudit arbre et présentant un orifice (52) apte à laisser passer l'extrémité libre dudit arbre, ledit élément de pompe se caractérisant en ce que lesdits moyens de montage comprennent en outre :
   . des moyens mobiles en rotation (54, 64) autour de la direction de l'axe dudit arbre par rapport audit plateau, lesdits moyens mobiles comprenant des moyens pour sensiblement immobiliser en translation lesdits galets par rapport audit plateau selon la direction de leurs axes de pivotement, pour maintenir l'axe de pivotement desdits galets parallèles audit axe de l'arbre, pour autoriser la rotation de chaque galet et pour guider en translation (62, 66) selon des directions rayonnantes les axes desdits galets ;
   par quoi, en engageant ladite conduite tubulaire (22) autour des galets, la paroi latérale desdits galets vient au contact vers l'axe de rotation des moyens de montage de telle manière qu'une partie de chaque galet soit disposée en regard dudit orifice, et
   par quoi, en enfonçant lesdits moyens de montage dans ladite cavité, l'extrémité libre dudit arbre pénètre à travers ledit orifice de telle manière que la paroi latérale de l'arbre en coopérant avec lesdits galets écarte lesdits galets de l'axe de l'arbre selon les directions rayonnantes en provoquant l'écrasement localisé de ladite conduite tubulaire.
- la figure 1 est une vue de dessus du dispositif moteur avant la mise en place de l'insert ;
- la figure 2 est une vue de dessus de l'insert ;
- la figure 3 est une vue en coupe verticale du dispositif de pompe montrant l'insert et le dispositif moteur séparés ;
- la figure 4 est une vue semblable à la figure 3 mais montrant l'insert engagé sur les galets du dispositif moteur ;
- la figure 5 montre une partie du dispositif de pompe péristaltique selon une première variante de réalisation ;
- les figures 6a et 6b montrent en vue de dessus respectivement l'engagement de l'insert et l'enfoncement de l'insert et des galets selon la première variante de réalisation ;et
- la figure 7 montre une vue partielle de la partie moteur d'une deuxième variante de réalisation.

Comme on l'a déjà indiqué le dispositif de pompe péristaltique selon l'invention se compose d'une part d'un ensemble moteur et d'autre part d'un deuxième ensemble constituant l'insert.

En se référant tout d'abord aux figures 2 et 3, on va décrire l'insert qui porte la référence générale 10. Comme le montre la figure 2, l'insert 10 comporte un boîtier 12 qui définit une cavité interne cylindrique 14. La cavité 14 est limitée par une paroi latérale cylindrique du boîtier 16 correspondant à un angle au centre C supérieur à 180° et qui est par exemple de l'ordre de 210°, la paroi de la cavité étant complétée par une portion massive 18. Comme le montre mieux la figure 3, le bord supérieur de la paroi 16 est de préférence fermé par un couvercle transparent ou non 19. En revanche, l'extrémité inférieure 20 de la paroi 16 est ouverte. En d'autres termes, la cavité 14 est débouchante à son extrémité inférieure. A l'intérieur de la cavité 14 est montée une conduite tubulaire 22 réalisée en un matériau déformable comme on l'expliquera ultérieurement. De préférence, au repos, cette conduite tubulaire 22 a une section droite en forme sensiblement d'ellipse dont le grand axe est parallèle à la direction de la hauteur de la paroi. La conduite tubulaire 22 est logée plus précisément dans un évidement incurvé 24 de la face interne de la paroi 16. L'extrémité d'entrée 22a et l'extrémité de sortie 22b du tube 22 sont fixées dans la partie massive 18 du boîtier de l'insert 10. Le tube 22 est ainsi totalement immobilisé à l'intérieur du boîtier de l'insert. Comme le montre la figure 1, la face du tube 22 tournée vers l'intérieur de la cavité 14 est libre.

En se référant maintenant aux figures 1 et 3, on va décrire un premier mode de réalisation de la partie moteur du dispositif de pompe péristaltique. La partie moteur qui porte la référence générale 30 comporte essentiellement un boîtier 32 définissant une cavité 34 apte à recevoir la cassette 10 comme on l'expliquera ultérieurement. La partie moteur 30 comporte également, monté sur le boîtier 32, un moteur 36 de type convenable dont l'arbre de sortie 38 fait saillie à l'intérieur de la cavité 34 selon l'axe de révolution de la cavité XX'. L'arbre 38 comporte, dans ce mode, une extrémité libre tronconique 40. Comme le montre mieux la figure 1, la forme de la cavité interne 34 du boîtier 32 coïncide avec la forme externe du boîtier 12 de la cassette. La cavité 34 présente un fond 42 à travers lequel passe l'arbre 38 par l'ouverture 44. A l'intérieur de la cavité 34, on trouve un ensemble 46 de montage de galets 48. Dans le mode particulier de réalisation décrit en liaison avec les figures 1 et 3, le nombre de galets est égal à 3 et ils sont référencés 48a, 48b et 48c.

L'ensemble de montage 46 est constitué essentiellement par un plateau 50 dont le bord externe 50c coïncide avec la paroi interne de la cavité 34. Ainsi le plateau 50 peut se déplacer à l'intérieur de la cavité 34 tout en étant guidé en translation selon la direction XX'. Le plateau 50 présente un orifice axial 52.

Sur le plateau 50 est montée une plaque de guidage des galets 54. Dans l'exemple considéré, la plaque 54 est montée rotative autour de l'axe XX' par rapport au plateau 50 mais elle est immobilisée en translation par rapport à ce même plateau selon la direction XX'. Ce résultat est obtenu en prévoyant par exemple dans la partie centrale de la plaque 54 un manchon cylindrique 56 se terminant par une lèvre 58 qui coopère avec un épaulement inférieur 59 du centre du plateau 50. Le manchon 56 de la plaque 54 définit un orifice axial 60 de diamètre d supérieur au diamètre d' de l'arbre 38. La plaque 54 présente des rainures radiales 62a, 62b et 62c dont le nombre est égal au nombre de galets 48. La plaque 54 est complétée par une plaque supérieure 64 solidaire de la plaque 54 et elle-même munie de fentes radiales 66a, 66b et 66c coïncidant avec les rainures 62a de la plaque inférieure 54.

Chaque galet 48a à 48c comporte un axe de pivotement xx' matérialisé par un arbre 68 dont les extrémités 70 et 72 font saillie hors des faces d'extrémité 74 et 76 de chaque galet. Les extrémités 70 et 72 de l'axe de chaque galet pénètrent dans les rainures 62 et 66 respectivement de la plaque inférieure 54 et de la plaque supérieure 64. La distance entre ces deux plaques est très légèrement supérieure à la hauteur h des galets de telle manière que ceux-ci puissent pivoter librement autour de leur axe xx' tout en étant sensiblement immobilisé en translation selon la direction XX'. Comme le montre la figure 3, chaque galet comprend une face latérale, de préférence bombée, 80 qui présente autour de l'axe xx' un diamètre D.

En outre, un ressort 78 ou tout autre système élastique adapté est disposé dans la cavité 34 du dispositif moteur et est interposé entre le fond 42 de la cavité et la face inférieure 50b du plateau 50. Le ressort tend donc à maintenir en position haute le plateau 50 à l'intérieur de la cavité 54, le plateau étant retenu par un épaulement 79 de la périphérie de la cavité 34.

En se référant maintenant plus particulièrement aux figures 3 et 4, on va décrire le mode d'utilisation du dispositif de pompe péristaltique selon son premier mode de réalisation.

Initialement, on a d'une part l'ensemble moteur 30 avec son plateau 50 en position haute sur lequel sont emprisonnés les galets 48a à 48c. Par ailleurs on a l'insert 10 dans lequel est fixée une partie de la tubulure 22 dans laquelle circulera le liquide à pomper. Cest ce qui représenté sur la figure 3.

Dans un premier temps, on engage l'insert 10 autour des galets 48 du dispositif moteur 30. Cet engagement se fait aisément puisque les galets 48 peuvent se déplacer librement vers l'axe XX' sous l'effet du contact entre la partie du tube 22 qui fait saillie dans la cavité de l'insert et la surface latérale 80 des galets 48a à 48c. Comme le montre la figure 4, à la fin de cette opération, une partie de la face d'extrémité inférieure 76 des galets 48 fait saillie au-dessus de l'orifice axial 60 de la plaque 54.

La figure 4 montre l'insert engagé autour des galets 48. Les galets et l'insert sont maintenus en position haute sous l'action du ressort 78 tendant à repousser le plateau 50 vers l'extrémité supérieure de la cavité 34 grâce à l'épaulement 79. Dans un deuxième temps, on enfonce l'insert 10 et donc le plateau 50 en comprimant le ressort 78. Durant cette opération, l'extrémité tronconique 40 de l'arbre 38 repousse progressivement les galets 48a à 48c en les écartant de l'axe XX', ce qui tend bien sûr à comprimer localement le tube 22 aux trois zones de contact. Lors de cet écartement, les galets sont guidés par les glissières radiales 62 et 66. Lorsque le plateau 50 est entièrement enfoncé dans la cavité 34 et concomitamment l'insert 10, la paroi latérale 38a de l'arbre d'entraînement 38 coopère avec pression avec les parois latérales 80 des trois galets 48a, 48b, 48c, ceux-ci par ailleurs obturant complètement le tube 22 aux points de contact avec les galets. Lorsque cette opération est terminée, des moyens d'enclipsage non représentés sur les figures permettent de maintenir l'insert 10 à l'intérieur de la cavité 34 du boîtier 32. Dans cette position, le dispositif de pompe péristaltique est prêt à fonctionner.

Comme cela est bien connu, sous l'effet du moteur 36 et de la rotation de l'arbre 38 par frottement entre celui-ci et la paroi latérale des galets 48, on provoque la rotation des galets autour de leurs axes xx' et la rotation globale de ces galets autour de l'axe XX' par l'intermédiaire de la plaque 54. Il en résulte la mise en circulation du liquide dans la conduite 22.

En outre, il faut souligner que, grâce à la présence du plateau 50 et de la plaque de guidage 54 des galets 48, on peut choisir le nombre et le diamètre D des galets afin de définir le débit pour une vitesse de rotation donnée de l'arbre 38. Il faut bien sûr adapter le diamètre d' de celui-ci pour obtenir effectivement l'obturation du tube 22 aux points de contact avec les galets.

La figure 5 montre une variante de réalisation qui permet de faciliter l'engagement de l'insert 10 autour des galets 48 puis le passage de l'extrémité de l'arbre 38 entre les galets.

La figure 5 montre que la périphérie de la face inférieure 76 des galets 48 est biseautée en 82. En outre, l'extrémité libre de l'arbre 38 qui est alors référencée 40' présente, dans un plan axial, une courbure qui va en diminuant depuis la paroi latérale 38a de l'arbre jusqu'à son sommet 84.

En outre, dans les rainures radiales 62 et 66 qui reçoivent les extrémités 70 et 72 des axes de pivotement des galets sont montés des ressorts de rappel 86 ou autres systèmes élastiques qui tendent à repousser les galets vers l'axe XX' du plateau 50.

Ces ressorts sont interposés entre l'extrémité 70 ou 72 de l'axe de pivotement des galets et l'extrémité fermée 88 des rainures 62 ou 66.

On comprend que les dispositions décrites en liaison avec la figure 5 facilitent la mise en place de l'insert 10 autour des galets 48 puisque ceux-ci sont maintenus à proximité de l'axe XX' par les ressorts 86.

Lors de l'enfoncement du plateau 50, la forme particulière de l'extrémité 40' de l'arbre et le biseau prévu à la périphérie des faces inférieures des galets favorisent le passage de l'arbre entre les galets par repoussement de ces derniers du fait de la compression des ressorts 86. Lors du fonctionnement de la pompe péristaltique, ces ressorts accroissent la force de contact entre la paroi latérale 80 des galets et la paroi latérale de l'arbre.

En se référant maintenant à la figure 7, on va décrire une deuxième variante de réalisation du dispositif de pompe péristaltique. L'insert 10 n'étant pas modifié, on va décrire seulement les modifications apportées aux moyens moteurs 30'. Le plateau 50' est toujours muni de son orifice axial 52 et son épaulement 59. Un manchon 90 est monté libre en rotation dans l'orifice 52. Il est immobilisé en translation selon la direction de l'axe XX' et son extrémité 92 chanfreinée fait saillie au-dessus de la face supérieure 50a du plateau. La plaque 54', correspondant à la plaque 54 de la figure 3, présente un alésage axial 94 qui est engagé autour du manchon 90, celui-ci pouvant coulisser dans l'alésage 94. La plaque 54' comporte des rainures radiales 62' en nombre égal à celui des galets 48. Chaque rainure 62' a une extrémité qui débouche dans l'alésage 94 et une autre extrémité fermée 96. Dans chaque rainure 62' est monté un coulisseau 98. Chaque coulisseau 98 est percé d'un orifice 100 destiné à recevoir l'extrémité inférieure 72 de l'axe de pivotement d'un galet. L'extrémité 102 du coulisseau tournée vers l'alésage 94 est arrondie dans un plan de coupe vertical.

Un ressort de rappel 104 est monté dans chaque rainure 62' entre le coulisseau 98 et l'extrémité fermée 96 de la rainure. Sous l'effet du ressort 104, l'extrémité 102 du coulisseau 98 fait saillie dans l'alésage 94 en venant en appui sur la partie biseautée 92 du manchon 90.

La plaque supérieure 64' a la même structure que la plaque inférieure 54' avec ses rainures 66', ses coulisseaux 98' dans lesquels sont engagées les extrémités supérieures 70 des axes des galets 48 et ses ressorts de rappel 104'. Dans l'alésage axial 94' est engagé un poussoir 106 présentant une extrémité biseautée 108 sur laquelle les coulisseaux 98' sont en appui.

L'utilisation du mode de réalisation de la figure 6 du dispositif de pompe péristaltique est la suivante. Au repos les galets 48 sont repoussés vers l'axe XX' par les ressorts 104 et 104'. L'engagement de l'insert 10 autour des galets est donc très facile. Lorsque l'insert est presque totalement engagé autour des galets 48, le poussoir 106 est enfoncé dans l'alésage 94' soit manuellement, soit par l'intermédiaire du couvercle de l'insert s'il existe. L'enfoncement du poussoir 106 et l'enfoncement du manchon 90 dans l'alésage 94 qui en résulte provoquent le repoussement des coulisseaux 98 et 98' dans leurs rainures par compression des ressorts 104 et 104'. Cela entraîne l'écartement des galets 48. Cet écartement se produit jusqu'à ce que les portions cylindriques du manchon 90 et du poussoir 106 soient au contact des coulisseaux 98 et 98'. Dans cette position, la distance entre les faces latérales 80 des galets est un peu inférieure au diamètre de l'arbre 38.

Dans l'étape suivante, on procède à l'enfoncement du plateau 50 et de l'insert dans la cavité 34 du boîtier. Lors de cet enfoncement, la paroi latérale de l'arbre 38 repousse complètement les galets 48 de telle manière que ceux-ci viennent comprimer localement la conduite 22.

La pompe est alors prête à être utilisée.

Comme le montre la figure 6a, de préférence, à l'arrêt du moteur l'un des galets, le galet 48a sur la figure 6a a son axe de pivotement x,x' qui est disposé dans le plan de symétrie AA du dispositif moteur, les deux autres galets 48b et 48c étant disposés symétriquement par rapport au plan AA'. Compte tenu de la courbure du tube 22 dans l'insert, cela fait que seul le galet 48a se trouve proche du tube 22 lors de la mise en place de l'insert, les galets 48b et 48c s'en trouvant plus éloigné. On comprend que l'engagement de l'insert 10 autour des galets en est facilité. Ce positionnement particulier peut être obtenu par la combinaison d'un capteur de position monté dans le boîtier 32 détectant la position effective des galets, ce capteur commandant un fonctionnement limité du moteur pour amener le galet 48a dans la position voulue.

## Revendications

1. Dispositif de pompe péristaltique, comprenant :
- un premier ensemble comportant des moyens d'entraînement en rotation (36) et un arbre (38) entraîné en rotation par lesdits moyens d'entraînement et présentant une extrémité libre (40),
- un boîtier (32) présentant une cavité (34) dans laquelle fait saillie l'extrémité libre dudit arbre,
- une pluralité de galets (48), chaque galet présentant un axe de pivotement et une face latérale (80) active de révolution autour dudit axe, et
- des moyens de montage desdits galets comprenant un plateau (50) monté déplaçable dans ladite cavité selon l'axe dudit arbre et présentant un orifice (52) apte à laisser passer l'extrémité libre dudit arbre, ledit dispositif se caractérisant en ce que : ledit boîtier, ladite pluralité de galets et lesdits moyens de montage font partie dudit premier ensemble ;
en ce que lesdits moyens de montage comprennent en outre :
. des moyens mobiles en rotation (54, 64) autour de la direction de l'axe dudit arbre par rapport audit plateau, lesdits moyens mobiles comprenant des moyens pour sensiblement immobiliser en translation lesdits galets par rapport audit plateau selon la direction de leurs axes de pivotement, pour maintenir l'axe de pivotement desdits galets parallèles audit axe de l'arbre, pour autoriser la rotation de chaque galet et pour guider en translation (62, 66) selon des directions rayonnantes les axes desdits galets ; et en ce que ledit dispositif comprend en outre :
un deuxième ensemble indépendant du premier comprenant :
- une paroi (16) comportant au moins une portion cylindrique, et
- une conduite tubulaire (22) déformable solidaire de la face interne de ladite paroi,
par quoi, en engageant ledit deuxième ensemble autour des galets du premier ensemble, la paroi latérale desdits galets vient au contact de ladite conduite tubulaire en se déplaçant vers l'axe de rotation des moyens de montage de telle manière qu'une partie de chaque galet soit disposée en regard dudit orifice, et
par quoi, en enfonçant lesdits moyens de montage dans la cavité dudit premier ensemble, l'extrémité libre dudit arbre pénètre à travers ledit orifice de telle manière que la paroi latérale de l'arbre en coopérant avec lesdits galets écarte lesdits galets de l'axe de l'arbre selon les directions rayonnantes en provoquant l'écrasement localisé de ladite conduite tubulaire entre lesdits galets et ladite paroi dudit deuxième ensemble.

2. Dispositif de pompe selon la revendication 1, caractérisé en ce que ladite cavité (34) du boîtier (32) du premier ensemble est sensiblement cylindrique de révolution autour dudit arbre et comporte un fond (42), en ce que ladite cavité comporte en outre des moyens de guidage en translation (34) dudit plateau selon la direction dudit arbre, et en ce que ladite cavité est munie de moyens élastiques (78) interposés entre ledit fond et ledit plateau tendant à écarter ledit plateau dudit fond.

3. Dispositif de pompe selon l'une quelconque des revendications 1 et 2, caractérisé en ce que lesdits moyens de montage des galets comprennent une plaque (54) montée libre en rotation sur ledit plateau (50) autour de l'axe de l'orifice (52) dudit plateau et munie d'un passage (60) en regard dudit orifice apte à laisser passer ledit arbre (38).

4. Dispositif de pompe selon la revendication 3, caractérisé en ce qu'elle comprend n galets (48), chaque galet présentant en outre deux faces d'extrémité (74, 76) perpendiculaires à son axe de pivotement, les extrémités (70, 72) dudit axe de pivotement faisant saillie hors desdites faces d'extrémité.

5. Dispositif de pompe selon la revendication 4, caractérisé en ce que ladite plaque (54) des moyens de montage comprend n moyens formant glissière (62, 66) aptes à recevoir une extrémité des axes de pivotement desdits galets, lesdits moyens formant glissière s'étendant radialement par rapport à l'axe dudit passage.

6. Dispositif de pompe selon l'une quelconque des revendications 1 à 5, caractérisé en ce que l'extrémité (40) dudit arbre (38) est conique pour favoriser le passage dudit arbre entre lesdits galets (48) lors de l'enfoncement desdits moyens de montage dans la cavité.

7. Dispositif de pompe selon l'une quelconque des revendications 1 à 5, caractérisé en ce que l'extrémité (40) dudit arbre (38) présente dans un plan de section axiale, un contour présentant un rayon de courbure allant en diminuant lorsqu'on s'éloigne de la partie cylindrique dudit arbre.

8. Dispositif de pompe selon l'une quelconque des revendications 4 et 5, caractérisé en ce que la périphérie de la face d'extrémité (76) de chaque galet, la plus proche dudit plateau, est chanfreinée (82).

9. Dispositif de pompe selon l'une quelconque des revendications 1 à 8, caractérisé en ce que lesdits moyens de montage comprennent en outre des moyens élastiques (86, 104, 104') tendant à rapprocher lesdits galets (48) du centre dudit plateau (50).

10. Dispositif de pompe selon la revendication 5, caractérisé en ce que lesdits moyens de montage comprennent une contre-plaque (64, 64') solidaire de ladite plaque (54, 54') et parallèle à celle-ci, ladite contre-plaque comprenant n autres moyens formant glissières (66) destinés à recevoir l'autre extrémité (70) des axes de pivotement desdits galets (48).

11. Dispositif de pompe selon la revendication 10, caractérisé en ce que chaque moyen formant glissière (62', 66') est muni d'un coulisseau (98, 98') présentant un orifice( 100), les extrémités (70, 72) des axes de pivotement des galets étant engagées dans lesdits orifices, un moyen élastique (104, 104') étant disposé dans chaque moyen formant glissière entre l'extrémité externe d'un moyen formant glissière et le coulisseau correspondant.

12. Dispositif de pompe selon la revendication 11, caractérisé en ce que ledit premier ensemble comprend en outre des moyens formant poussoir (106) mobiles en translation par rapport à ladite plaque (54') et ladite contre-plaque (64'), aptes à coopérer avec lesdits coulisseaux (98, 98') pour provoquer un écartement limité desdits galets (48) préalablement à l'enfoncement des moyens de montage dans la cavité (34) dudit premier ensemble.

13. Dispositif de pompe selon l'une quelconque des revendications 1 à 11, caractérisé en ce que ladite conduite tubulaire (22) a, en section droite, une forme elliptique.

14. Elément de pompe péristaltique destiné à coopérer avec une conduite tubulaire déformable (22) ayant un axe longitudinal présentant une position en forme d'arc de cercle, comprenant :
- des moyens d'entraînement en rotation (36),
- un arbre (38) entraîné en rotation par lesdits moyens d'entraînement et présentant une extrémité libre (40),
- un boîtier (32) présentant une cavité (34) dans laquelle fait saillie l'extrémité libre dudit arbre,
- une pluralité de galets (48), chaque galet présentant un axe de pivotement et une face latérale (80) active de révolution autour dudit axe, et
- des moyens de montage desdits galets comprenant un plateau (50) monté déplaçable dans ladite cavité selon l'axe dudit arbre et présentant un orifice (52) apte à laisser passer l'extrémité libre dudit arbre, ledit élément de pompe se caractérisant en ce que lesdits moyens de montage comprennent en outre :
. des moyens mobiles en rotation (54, 64) autour de la direction de l'axe dudit arbre par rapport audit plateau, lesdits moyens mobiles comprenant des moyens pour sensiblement immobiliser en translation lesdits galets par rapport audit plateau selon la direction de leurs axes de pivotement, pour maintenir l'axe de pivotement desdits galets parallèles audit axe de l'arbre, pour autoriser la rotation de chaque galet et pour guider en translation (62, 66) selon des directions rayonnantes les axes desdits galets ;
par quoi, en engageant ladite conduite tubulaire (22) autour des galets, la paroi latérale desdits galets vient au contact vers l'axe de rotation des moyens de montage de telle manière qu'une partie de chaque galet soit disposée en regard dudit orifice, et
par quoi, en enfonçant lesdits moyens de montage dans ladite cavité, l'extrémité libre dudit arbre pénètre à travers ledit orifice de telle manière que la paroi latérale de l'arbre en coopérant avec lesdits galets écarte lesdits galets de l'axe de l'arbre selon les directions rayonnantes en provoquant l'écrasement localisé de ladite conduite tubulaire.

## Patentansprüche

1. Peristaltische Pumpe, die folgendes umfaßt:
- eine erste Einheit, die Drehantriebsmittel (36) und eine durch diese Antriebsmittel in Drehung versetzte Welle (38) mit einem freien Ende (40) umfaßt,
- ein Gehäuse (32) mit einem Hohlraum (34), in den das freie Ende der Welle hineinragt,
- eine Vielzahl von Rollen (48), deren jede eine Drehachse und eine aktive Seitenfläche (80) aufweist, die eine Rotationsfläche mit dieser Achse ist, und
- Mittel zur Montage der Rollen, die aus einer Scheibe (50) bestehen, die in dem Hohlraum in der Achse der Welle verschiebbar montiert ist und eine Öffnung (52) aufweist, die das freie Ende der Welle hindurchtreten läßt,
dadurch gekennzeichnet,
daß das Gehäuse, die Vielzahl von Rollen und die Montagemittel Teil der ersten Einheit bilden,
daß die Montagemittel außerdem folgendes umfassen:
. um die Richtung der Achse der Welle bezüglich der Scheibe drehbewegliche Mittel (54, 64), die Mittel aufweisen, um die Rollen in Translation bezüglich der Scheibe in der Richtung ihrer Drehachsen im wesentlichen zu blockieren, um die Drehachse der Rollen zur Achse der Welle parallel zu halten, um die Drehung jeder Rolle zuzulassen und um die Achsen der Rollen in Translation in radialen Richtungen zu führen (62, 66), und
daß die Vorrichtung außerdem eine zweite, von der ersten unabhängige Einheit aufweist, die folgendes umfaßt:
- eine Wand (16) mit mindestens einem zylindrischen Bereich und
- eine verformbare rohrförmige Leitung (22), die mit der Innenfläche der wand fest verbunden ist,
wodurch die Seitenwand der Rollen, indem man die zweite Einheit um die Rollen der ersten Einheit herum anordnet, mit der rohrförmigen Leitung in Kontakt kommt, indem sie sich auf die Drehachse der Montagemittel zu bewegt, so daß ein Teil jeder Rolle gegenüber der Öffnung angeordnet ist, und
wodurch das freie Ende der Welle, indem man die Montagemittel in den Hohlraum der ersten Einheit einschiebt, durch die Öffnung hindurchtritt, sodaß die Seitenwand der Welle unter Zusammenwirkung mit den Rollen diese Rollen von der Achse der Welle in radialen Richtungen entfernt, indem sie das örtliche Zusammendrücken der rohrförmigen Leitung zwischen den Rollen und der Wand der zweiten Einheit bewirkt.

2. Pumpe nach Anspruch 1, dadurch gekennzeichnet, daß der Hohlraum (34) des Gehäuses (32) der ersten Einheit im wesentlichen eine zylindrische Rotationsform mit der Welle als Achse hat und einen Boden (42) aufweist, daß der Hohlraum außerdem Mittel (34) zur Führung der Scheibe in Translation in der Richtung der Welle aufweist und daß der Hohlraum mit elastischen Mitteln (78) versehen ist, die zwischen den Boden und die Scheibe eingesetzt sind und bestrebt sind, die Scheibe vom Boden zu entfernen.

3. Pumpe nach einem der Ansprüche 1 und 2, dadurch gekennzeichnet, daß die Mittel zur Montage der Rollen eine Platte (54) aufweisen, die auf der Scheibe (50) um die Achse der Öffnung (52) der Scheibe frei drehbar montiert ist und mit einem der Öffnung gegenüberstehenden Durchgang (60) versehen ist, der die Welle (38) hindurchtreten läßt.

4. Pumpe nach Anspruch 3, dadurch gekennzeichnet, daß sie n Rollen (48) aufweist, deren jede außerdem zwei zu ihrer Drehachse senkrechte Stirnflächen (74, 76) aufweist, wobei die Enden (70, 72) der Drehachse an den Stirnflächen vorstehen.

5. Pumpe nach Anspruch 4, dadurch gekennzeichnet, daß die Platte (54) der Montagemittel n gleitführungsförmige Mittel (62, 66) aufweist, die dafür ausgelegt sind, ein Ende der Drehachsen der Rollen aufzunehmen, und die sich bezüglich der Achse des Durchgangs radial erstrecken.

6. Pumpe nach einem der Ansprüche 1 bis 5, dadurch gekennzeichnet, daß das Ende (40) der Welle (38) konisch ist, um den Durchgang der Welle zwischen den Rollen (48) bei Einschieben der Montagemittel in den Hohlraum zu erleichtern.

7. Pumpe nach einem der Ansprüche 1 bis 5, dadurch gekennzeichnet, daß das Ende (40) der Welle (38) in einer axialen Schnittebene einen Umriß besitzt, dessen Krümmungsradius mit zunehmender Entfernung vom zylindrischen Teil der Welle kleiner wird.

8. Pumpe nach einem der Ansprüche 4 und 5, dadurch gekennzeichnet, daß der Umfang der der Scheibe am nächsten gelegenen Stirnfläche (76) jeder Rolle abgeschrägt ist (82).

9. Pumpe nach einem der Ansprüche 1 bis 8, dadurch gekennzeichnet, daß die Montagemittel außerdem elastische Mittel (86, 104, 104') aufweisen, die bestrebt sind, die Rollen (48) dem Mittelpunkt der Scheibe (50) zu nähern.

10. Pumpe nach Anspruch 5, dadurch gekennzeichnet, daß die Montagemittel eine mit der Platte (54, 54') fest verbundene und zu dieser parallele Gegenplatte (64, 64') aufweisen, die n weitere gleitführungsförmige Mittel (66) aufweist, die dazu bestimmt sind, das andere Ende (70) der Drehachsen der Rollen (48) aufzunehmen.

11. Pumpe nach Anspruch 10, dadurch gekennzeichnet, daß jedes gleitführungsförmige Mittel (62, 66') mit einem Schieber (98, 98') versehen ist, der eine Öffnung (100) aufweist, wobei die Enden (70, 72) der Drehachsen der Rollen in diese Öffnungen eingesteckt sind, wobei ein elastisches Mittel (104, 104') in jedem gleitführungsförmigen Mittel zwischen dessen äußerem Ende und dem entsprechenden Schieber angeordnet ist.

12. Pumpe nach Anspruch 11, dadurch gekennzeichnet, daß die erste Einheit außerdem einen Drücker bildende Mittel (106) aufweist, die bezüglich der Platte (54') und der Gegenplatte (64') translationsbeweglich sind und dafür ausgelegt sind, mit den Schiebern (98, 98') zusammenzuwirken, um eine begrenzte Entfernung der Rollen (48) vor dem Einschieben der Montagemittel in den Hohlraum (34) der ersten Einheit zu bewirken.

13. Pumpe nach einem der Ansprüche 1 bis 11, dadurch gekennzeichnet, daß die rohrförmige Leitung (22) im Querschnitt eine elliptische Form hat.

14. Peristaltisches Pumpenelement, das dazu bestimmt ist, mit einer verformbaren rohrförmigen Leitung (22) zusamenzuwirken, deren Längsachse eine kreisbogenförmige Lage einnimmt, und das folgendes umfaßt:
- Drehantriebsmittel (36),
- eine durch diese Antriebsmittel in Drehung versetzte Welle (38) mit einem freien Ende (40),
- ein Gehäuse (32) mit einem Hohlraum (34), in den das freie Ende der Welle hineinragt,
- eine Vielzahl von Rollen (48), deren jede eine Drehachse und eine aktive Seitenfläche (80) aufweist, die eine Rotationsfläche mit dieser Achse ist, und
- Mittel zur Montage der Rollen, die aus einer Scheibe (50) bestehen, die in dem Hohlraum in der Achse der Welle verschiebbar montiert ist und eine Öffnung (52) aufweist, die das freie Ende der Welle hindurchtreten läßt,
dadurch gekennzeichnet,
daß die Montagemittel außerdem folgendes umfassen:
. um die Richtung der Achse der Welle bezüglich der Scheibe drehbewegliche Mittel, die Mittel aufweisen, um die Rollen in Translation bezüglich der Scheibe in der Richtung ihrer Drehachsen im wesentlichen zu blockieren, um die Drehachse der Rollen zur Achse der Welle parallel zu halten, um die Drehung jeder Rolle zuzulassen und um die Achsen der Rollen in Translation in radialen Richtungen zu führen (62, 66),
wodurch die Seitenwand der Rollen, indem man die zweite Einheit um die Rollen der ersten Einheit herum anordnet, mit der rohrförmigen Leitung in Kontakt kommt, indem sie sich auf die Drehachse der Montagemittel zu bewegt, so daß ein Teil jeder Rolle gegenüber der Öffnung angeordnet ist, und
wodurch das freie Ende der Welle, indem man die Montagemittel in den Hohlraum der ersten Einheit einschiebt, durch die Öffnung hindurchtritt, sodaß die Seitenwand der Welle unter Zusammenwirkung mit den Rollen diese Rollen von der Achse der Welle in radialen Richtungen entfernt, indem sie das örtliche Zusammendrücken der rohrförmigen Leitung zwischen den Rollen und der Wand der zweiten Einheit bewirkt.

## Claims

1. A peristaltic pump system, comprising:
- a first assembly comprising rotary drive means (36) and a shaft (38) rotated by said drive means and having a free end (40),
- a housing (32) presenting a cavity (34) into which the free end of said shaft projects;
- a plurality of wheels (48), each wheel having a pivot axis and an active tread face (80) that is symmetrical about said axis; and
- mounting means for said wheels comprising a plate (50) mounted to move in said cavity along the axis of said shaft and having an orifice (52) suitable for allowing the free end of said shaft to pass therethrough, said system being characterised in that :
said housing, said plurality of wheels and said mounting means form a part of said first assembly ;
in that said mounting means further comprise :
. movable means (54, 64) movable in rotation about the direction of the axis of said shaft relative to said plate, said movable means comprising means for substantially preventing said wheels from moving in translation relative to said plate along the direction of their pivot axes, for holding the pivot axes of said wheels parallel to said axis of the shaft, for allowing each wheel to rotate, and for guiding (62, 66) the axes of said wheels in translation along radial directions; and in that said system further comprises :
a second assembly, independent of the first and comprising:
- a wall (16) including at least a cylindrical portion; and
- a deformable tubular duct (22) secured to the inside face of said wall;
whereby, by engaging said second assembly around the wheels of the first assembly, the tread walls of said wheels come into contact towards the axis of rotation of the mounting means in such a manner that a portion of each wheel is disposed facing said orifice; and
whereby, by pushing down said mounting means into the cavity of said first assembly, the free end of said shaft penetrates through said orifice so that the side wall of the shaft co-operates with said wheels to spread said wheels apart in radial directions away from the axis of the shaft, thereby causing said tubular duct to be locally squeezed between said wheels and said wall of said second assembly.

2. A pump system according to claim 1, characterized in that said cavity (34) of the housing (32) of the first assembly is substantially circularly cylindrical about said shaft and includes a bottom (42), in that said cavity further includes means (34) for guiding said plate in translation along the direction of said shaft, and in that said cavity is provided with resilient means (78) interposed between said bottom and said plate tending to move said plate away from said bottom.

3. A pump system according to claim 1 or 2, characterized in that said wheel mounting means comprise a turntable (54) mounted to rotate freely on said plate (50) about the axis of the orifice (52) in said plate and provided with a passage (60) in register with said orifice and suitable for allowing said shaft (38) to pass therethrough.

4. A pump system according to claim 3, characterized in that it comprises n wheels (48), each wheel further presenting two end faces (74, 76) perpendicular to its pivot axis, the ends (70, 72) of said pivot axis projecting beyond said end faces.

5. A pump system according to claim 4, characterized in that said turntable (54) of the mounting means comprises n slideway forming means (62, 66) suitable for receiving respective ends of the pivot axes of said wheels, said slideway forming means extending radially relative to the axis of said passage.

6. A pump system according to any one of claims 1 to 5, characterized in that the end (40) of said shaft (38) is conical to facilitate passing said shaft between said wheels (48) when said mounting means are being pushed down into the cavity.

7. A pump system according to any one of claims 1 to 5, characterized in that the end (40) of said shaft (38) has an outline in an axial section plane presenting a radius of curvature that decreases going away from the cylindrical portion of said shaft.

8. A pump system according to claim 4 or 5, characterized in that the periphery of the end face (76) of each wheel closest to said plate is chamfered (82).

9. A pump system according to any one of claims 1 to 8, characterized in that said assembly means further comprise resilient means (86, 104, 104') urging said wheels (48) towards the center of said plate (50).

10. A pump system according to claim 5, characterized in that said mounting means include a top disk (64, 64') secured to said tumtable (54, 54') and parallel therewith, said top disk having n other slideway forming means (66) designed to receive respective other ends (70) of the pivot axes of said wheels (48).

11. A pump system according to claim 10, characterized in that each slideway forming means (62', 66') is provided with a slider (98, 98') having an orifice (100), the ends (70, 72) of the pivot axes of the wheels being engaged in said orifices, resilient means (104, 104') being disposed in each slideway forming means between the outer end of a slideway forming means and the corresponding slider.

12. A pump system according to claim 11, characterized in that said first assembly further comprises pushbutton forming means (106) movable in translation relative to said turntable (54') and said top disk (64'), suitable for co-operating with said sliders (98, 98') to cause said wheels (48) to be spread apart in limited manner prior to the assembly means being pushed down into the cavity (34) of said first assembly.

13. A pump system according to any one of claims 1 to 11, characterized in that said tubular duct (22) is elliptical in shape in right section.

14. A peristaltic pump element designed to cooperate with a deformable tubular duct (22) with a longitudinal axis having a position in the form of an arc of a circle, comprising:
- rotary drive means (36),
- a shaft (38) rotated by said drive means and having a free end (40),
- a housing (32) presenting a cavity (34) into which the free end of said shaft projects,
- a plurality of wheels (48), each wheel having a pivot axis and an active tread face (80) that is symmetrical about said axis; and
- mounting means for said wheels comprising a plate (50) mounted to move in said cavity along the axis of said shaft and having an orifice (52) suitable for allowing the free end of said shaft to pass therethrough, said pump element being characterised in that said mounting means further comprise :
. movable means (54, 64) movable in rotation about the direction of the axis of said shaft relative to said plate, said movable means comprising means for substantially preventing said wheels from moving in translation relative to said plate along the direction of their pivot axes, for holding the pivot axes of said wheels parallel to said axis of the shaft, for allowing each wheel to rotate, and for guiding (62, 66) the axes of said wheels in translation along radial directions;
whereby, by engaging said tubular duct (22) around the wheels, the side walls of said wheels come into contact towards the axis of rotation of the mounting means in such a manner that a portion of each wheel is disposed facing said orifice; and
whereby, by pushing down said mounting means into the cavity, the free end of said shaft penetrates through said orifice so that the side wall of the shaft co-operates with said wheels to spread said wheels apart in radial directions away from the axis of the shaft, thereby causing said tubular duct to be locally squeezed.
